# EUROPÄISCHE PATENTSCHRIFT

(11) **EP 0 685 981 B1**
(45) Veröffentlichungstag und Bekanntmachung des Hinweises auf die Patenterteilung: **29.08.2001**
(21) Anmeldenummer: 95107543.1
(22) Anmeldetag: 18.05.1995
(51) Int. Cl.: H04R 9/02

(54) **Lautsprecher**
Loudspeaker
Haut-parleur

(30) Priorität: 01.06.1994 DE 4419253; 28.06.1994 DE 4422486
(43) Veröffentlichungstag der Anmeldung: 06.12.1995
(73) Patentinhaber: Harman Audio Electronic Systems GmbH, 94315 Straubing (DE)
(72) Erfinder: Geisenberger, Stefan, D-94315 Straubing (DE); Aigner, Manfred, D-94374 Schwarzach (DE)
(74) Vertreter: Patentanwälte Westphal, Mussgnug & Partner

(56) Entgegenhaltungen:
- EP-A- 0 251 057
- EP-A- 0 297 572
- WO-A-92/09180
- US-A- 5 027 412
- PATENT ABSTRACTS OF JAPAN vol. 11 no. 61 (E-483) ,25.Februar 1987 & JP-A-61 220592 (KOZO SAKANE) 30.September 1986,

## Beschreibung

### Technisches Gebiet

Die Erfindung befaßt sich mit der Ausbildung von hochtemperaturfesten Verbindungen von Lautsprecherbauteilen, insbesondere mit der Verbindung von Lautsprechermembranen mit Schwingspulenträgern.

### Stand der Technik

Lautsprechermembranen und Schwingspulenträger von Lautsprechern werden gemäß dem Stand der Technik, sofern sie nicht einstückig ausgebildet werden, durch Klebung miteinander verbunden. So ist es beispielsweise bekannt, einen aus Aluminium gebildeten Schwingspulenträger mittels eines Klebstoffes mit einer aus Kunststoff, Metall oder Papier gebildeten Lautsprechermembran zu verbinden. Die Anforderungen, welche an eine derartige Klebeverbindung gestellt werden, sind ebenfalls bekannt. So soll eine derartige Verbindung leicht sein, beide Stoffe - auch unter thermischer Einwirkung - fest miteinander verbinden und außerdem einfach und schnell ausbildbar sein.

Für Lautsprecher, welche einen Schwingspulenträger aus Aluminium und eine Lautsprechermembran aus Kunststoff, Metall oder Papier aufweisen, sind diese Forderungen bis zu Betriebstemperaturen von bis zu 120°C befriedigend gelöst. Werden Lautsprecher höheren Umgebungstemperaturen ausgesetzt, nimmt die Temperaturfestigkeit der Verklebung rapide ab. Maßnahmen, wie etwa der Einsatz von verbesserten Klebstoffen, bewirken zwar eine leicht höhere Temperaturfestigkeit, bedingen aber Klebstoffe, deren Verwendung unter Umweltgesichtspunkten heute nicht mehr zu rechtfertigen ist.

Die eben erörterten Probleme treten auch dann auf, wenn der Schwingspulenträger oder die Lautsprechermembran mit einer sogenannten Zentriermembran durch Klebung verbunden ist.

Einstückige Konstruktionen von Schwingspulenträger und Lautsprechermembran aus Kunststoff können die Probleme nur bedingt lösen, da auch diese Werkstoffe im gewünschten Temperaturbereich nicht die notwendige Festigkeit aufweisen.

Einstückige Metallkonstruktionen von Schwingspulenträger und Lautsprechermembran können derzeit nicht mit den gewünschten Eigenschaften kostengünstig hergestellt werden, insbesondere ist es nicht möglich, eine Lautsprechermembran aus Aluminium oder Titan zusammen mit dem Schwingspulenträger etwa in einem Tiefziehprozeß auszubilden.

Aus der EP-A-0 251 057 ist es bekannt, bei einem Lautsprecher die Sicke, die Membran und den Korb aus Kunststoff herzustellen und durch Ultraschallschweißen oder Heißsiegelung miteinander zu verbinden. Durch diese Maßnahmen wird die Fertigung des Lautsprechers vereinfacht, sein Wirkungsgrad erhöht und der Klirrfaktor verringert, jedoch halten die verschweißten Verbindungen höheren Temperaturen ab etwa 120°C nicht mehr stand.

In der US-A-5,027,412 ist eine Spule für einen Lautsprecher beschrieben, deren Drahtenden mit einer elektrisch leitenden Folie ultraschall verschweißt anstatt verlötet sind, um die elektrische Verbindung für höhere Temperaturen beständig zu gestalten.

Der Erfindung liegt die Aufgabe zugrunde, einen Lautsprecher anzugeben, bei dem die verschiedenen Bauteile des Lautsprechers, insbesondere Schwingspulenträger und Lautsprechermembran sowie, falls vorgesehen, auch eine Zentriermembran umweltverträglich bis über 120°C miteinander verbunden sind, und der trotzdem preisgünstig herstellbar ist.

### Darstellung der Erfindung

Eine erste Lösung dieser Aufgabe wird mit den Merkmalen gemäß Anspruch 1 erbracht.

Eine zweite Lösung dieser Aufgabe wird mit den Merkmalen gemäß Anspruch 2 erbracht.

Vorteilhafte Aus- und Weiterbildungen der Erfindung sind den Ansprüchen 3 bis 7 entnehmbar.

Sind gemäß Anspruch 1 die zur Verbindung stehenden Bauteile des Lautsprechers zumindest an ihren zueinander zugewandten und zur Verbindung bestimmten Oberflächen mit einem ultraschallverschweißbaren Metall versehen, so sind die jeweiligen Bauteile des Lautsprechers sehr einfach unter Anwendung der Ultraschallschweißtechnik miteinander verbindbar, sofern die Dicke der jeweiligen Metallschicht mehr als etwa 8 *µ*m beträgt. Besonders einfach ist die Herstellung der Verbindung dann, wenn die jeweils zu verbindenden Bauteile vollständig aus ultraschallverschweißbarem Metall gebildet sind, da in diesem Fall auf eine Beschichtung der zur Verbindung vorgesehenen Oberflächenbereiche verzichtet werden kann.

Die Verbindung kann in Schweißtechnik zwischen dem Schwingspulenträger und der Lautsprechermembran, zwischen dem Schwingspulenträger und der Zentriermembran und zwischen der Lautsprechermembran und der Zentriermembran gleichermaßen gut ausgeführt werden. Dies heißt aber nicht, daß nur solche Verbindungen zwischen Lautsprecherbauteilen in Ultraschallschweißtechnik ausgebildet werden können, bei denen es auf ein niedrigeres Gewicht der Verbindung ankommt. Vielmehr kann auch die Verbindung zwischen der Zentriermembran und dem Lautsprecherkorb als Ultraschallverschweißung ausgeführt sein.

Erfindungsgemäß ist nach Anspruch 2 der Schwingspulenträger mit der Lautsprechermembran bzw. die Zentiermembran mit dem Schwingspulenträger oder mit der Lautsprechermembran unter Zwischenordnung einer Isolieranordnung verbunden, deren Isolator an zwei gegenüberliegenden Oberflächenbereichen mit einem ultraschallverschweißbaren Material beschichtet ist. Ist die Isolieranordnung zwischen dem Schwingspulenträger und der Lautsprechermembran angeordnet, so wird bei thermisch hochbelasteten Lautsprechermembranen durch den Isolator eine Wärmeleitung von der Lautsprechermembran zum Schwingspulenträger erschwert, so daß zur Isolierung des auf dem Schwingspulenträger angeordneten Schwingspulendrahtes keine besonderen Maßnahmen mehr ergriffen werden müssen. Ist die Isolieranordnung auf der einen Seite mit der Lautsprechermembran oder dem Schwingspulenträger und auf der anderen Seite mit einer aus Metall gebildeten Zentriermembran verbunden, kann die Zentriermembran, wenn sie beispielsweise aus zwei oder mehreren nicht miteinander verbundenen Teilen gebildet ist, als Kontaktbrücke zwischen den Enden des Schwingspulendrahtes und den Enden der Tonsignalzuleitung genutzt werden.

Als geeignete Isolationsstoffe haben sich Keramik- oder Polyimid-Werkstoffe erwiesen. Derartige Stoffe sind in geeigneten Materialdicken beispielsweise mit Aluminium oder Kupfer beschichtbar.

Eine besonders gute Ultraschallverschweißbarkeit der Zentriermembran ist dann gegeben, wenn die Metallbeschichtung der Zentriermembran so ausgebildet ist, wie es in Anspruch 6 angegeben ist.

Aus Nichtmetall hergestellte Zentriermembranen und/oder Zentriermembranen, die keine Geflechtstruktur aufweisen und daher undurchbrochen ausgebildet sind, sind mit den ersten Bauteilen des Lautsprechers dann verbindbar, wenn der zur Verbindung vorgesehene Rand die in Anspruch 7 angegebene Einfassung aufweist.

### Kurze Darstellung der Figuren

Es zeigen:
- Figur 1:: eine Schnittdarstellung durch einen Schwingspulenträger;
- Figur 2:: eine weitere Darstellung gemäß Figur 1;
- Figur 3:: eine weitere Darstellung gemäß Figur 1;
- Figur 4:: eine weitere Darstellung gemäß Figur 1; und
- Figur 5:: vier weitere Darstellungen gemäß Figur 3.

### Wege zur Ausführung der Erfindung

Figur 1 zeigt einen Schnitt durch einen Lautsprecher im Ausschnitt, wobei die Darstellungen rechts und links der Mittellinie verschiedene Ausführungsbeispiele zum Gegenstand haben.

Die linke Darstellung gemäß Figur 1 zeigt einen Schwingspulenträger 10, welcher an seinem oberen Rand mit der Lautsprechermembran 11 verbunden ist. Die Lautsprechermembran 11 und der Schwingspulenträger 10 sind aus Aluminium gebildet, so dass die miteinander in Berührung stehenden Oberflächenbereiche 13.1 und 13.2 der Lautsprechermembran 11 und des Schwingspulenträgers 10 aus Materialien bestehen, die ultraschallverschweißt sind. Die Lautsprechermembran 11, welche im hier erörterten Verbindungsbereich das erste Bauteil des Lautsprechers im Sinne des Anspruchs 1 darstellt, ist mit dem Schwingspulenträger 10, welcher ein zweites Bauteil im Sinne des Anspruchs 1 ist, ultraschallverschweißt.

Ferner ist der Kegelbereich 14 der Lautsprechermembran 11 mit der Zentriermembran 15 verbunden, wobei zwischen der Lautsprechermembran 11 und der Zentriermembran 15 eine Isolieranordnung 16 angeordnet ist, auf welche im Zusammenhang mit Figur 2 noch näher eingegangen wird.

Schon in diesem Zusammenhang sei darauf hingewiesen, dass, wenn die Zentriermembran 15 mit der Lautsprechermembran 11 verbunden ist, eine zweiteilige Ausbildung einer aus Metall gebildeten Zentriermembran als Kontaktbrücke zwischen den Drahtenden der auf dem Schwingspulenträger 10 anggeordneten Schwingspule 17 und den Drahtenden der Tonsignalzuleitung (alles in Figur 1 nicht dargestellt) genutzt werden kann. In diesem Fall kann auf eine sonst übliche Litzenkontaktierung der Schwingspule 17 mit der Tonsignalzuleitung verzichtet werden.

Die rechte Darstellung gemäß Figur 1 unterscheidet sich von der linken Darstellung dadurch, dass die Isolieranordnung 16 nicht zwischen der Zentriermembran 15 und der Lautsprechermembran 11, sondern zwischen der Lautsprechermembran 11 und dem Schwingspulentäger 10 angeordnet ist. Diese Anordnung hat den Vorteil, dass durch die Anordnung der Isolieranordnung 16 zwischen der Lautsprechermembran 11 und dem Schwingspulenträger 10 die Wärmeleitung von der Lautsprechermembran 11 zum Schwingspulenträger 10 bzw. zur Schwingspule 17 erschwert ist.

In diesem Zusammenhang sei darauf hingewiesen, dass die Isolieranordnung 16 auch zwischen der Zentriermembran 15 und der Lautsprechermembran 11 sowie zwischen der Lautsprechermembran 11 und dem Schwingspulenträger 10 vorgesehen sein kann, womit die Vorteile der beiden Einzeldarstellungen gemäß Figur 1 miteinander vereinigt sind.

In Figur 2 ist eine Isolieranordnung 16 vergrößert dargestellt. Diese Isolieranordnung 16 wird von einer Lage eines Isolators 18 gebildet, welche im hier behandelten Ausführungspeispiel aus Keramik-Material gebildet ist. Diese Isolieranordnung 16, welche ein zweites Bauteil des Lautsprechers im Sinne von Anspruch 2 ist, weist auf der Seite des Isolators 18, welche dem ersten Bauteil des Lautsprechers - hier dem Schwingspulenträger 10 - zugewandt ist, eine Metallbeschichtung 19.1 auf, welche vorliegend aus Kufper gebildet ist. Der Oberflächenbereich 13.2 der Metallbeschichtung 19.1 ist mit dem Oberflächenbereich 13.1 des aus Aluminium gebildeten Schwingspulenträgers 10 durch Anwendung der Ultraschallschweißtechnik verbunden.

Auf der der Metallbeschichtung 19.1 abgewandten Seite des Isolators 18 ist eine weitere ebenfalls aus Kupfer gebildete Metallbeschichtung 19.2 vorhanden, welche nicht mit der Metallbeschichtung 19.1 leitend verbunden ist.

Der Oberflächenbereich 13.3 der Metallbeschichtung 19.2 ist mit dem Oberflächenbereich 13.4 der aus Aluminium hergestellten Lautsprechermembran 11 ebenfalls ultraschallverschweißt.

Jede der beiden Metallbeschichtungen 19.1 und 19.2 weist eine Dicke von ≥ 8 *µ*m auf, während die Dicke der Isolationsschicht 18 etwa 1 mm beträgt.

Die Ausführbarkeit der Erfindung ist nicht auf die Verwendung von Kupfer als Metall für die Metallbeschichtungen 19.1 und 19.2 beschränkt. Vielmehr kann auch die jeweilige Metallbeschichtung aus Aluminium oder Nickel gebildet sein. Gute Ergebnisse werden auch mit einer Polyimid-Folie als Isolator 18 erzielt, welche zur Bildung einer Isolieranordnung 16 beidseitig mit Aluminium beschichtet ist.

Die in Figur 2 gezeigte Isolatoranordnung 18 zeigt im wesentlichen die Einbausituation gemäß der rechten Darstellung aus Figur 1. Soll die Zentriermembran 15 mit der Lautsprechermembran 11 nicht leitend verbunden sein (linke Darstellung gemäß Figur 1), ist die Isolieranordnung 16 gemäß Figur 2 auch in diesem Ausführungsbeispiel verwendbar. In diesem Fall ist die Lautsprechermembran 11 das erste Bauteil des Lautsprechers im Sinne des Anspruchs 2, während die Isolieranordnung 16 das zweite Bauteil des Lautsprechers im Sinne des Anspruchs 2 ist.

Figur 3 zeigt eine weitere Darstellung eines Lautsprechers im Schnitt. Das erste Bauteil des Lautsprechers im Sinne des Anspruchs 1 bildet der Schwingspulenträger 10, während die Lautsprechermembran 11 das zweite Bauteil des Lautsprechers im Sinne des Anspruchs 1 darstellt.

Beide eben genannten Bauteile 10 und 11 sind aus Aluminium gefertigt und miteinander ultraschallverschweißt.

Sofern eine Wärmeisolierung zwischen den beiden Bauteilen 10 und 11 notwendig sein sollte, kann im Verbindungsbereich auch eine Isolieranordnung 16 gemäß Figur 2 zwischen den Bauteilen 10 und 11 vorgesehen sein (in Figur 3 nicht dargestellt).

Abweichend zu den Darstellungen gemäß Figur 1 zeigt die in Figur 3 dargestellte Anordnung eine Zentriermembran 15, welche mit dem Schwingspulenträger 10 verbunden ist. Auch hier kann im Bedarfsfalle zwischen der Zentriermembran 15 und dem Schwingspulenträger eine Isolieranordnung 16 gemäß Figur 2 angeordnet sein (in Figur 3 nich dargestellt). Die gestrichelte Darstellung der Zentriermembran 15 in Figur 3 macht deutlich, dass die Zentriermembran 15 auch gänzlich entfallen kann, wenn die Zentrierung des Schwingspulenträgers 10 auch in anderer Weise - etwa wie in der DE-A-42 41 212 gezeigt - ausgeführt ist. Weitere Einzelheiten zur Verbindung einer in Figur 3 dargestellten Zentriermembran 15 mit dem Schwingspulenträger 10 oder mit der Lautsprechermembran 11 wird im Zusammenhang mit Figur 5 näher erläutert werden.

Figur 4 zeigt eine Verbindung des Schwingspulenträgers 10 mit der Lautsprechermembran 11, wobei die Darstellungen rechts und links der Mittellinie unterschiedliche Ausführungsbeispiele betreffen.

Der Schwingspulenträger 10 und die Lautsprechermembran 11 sind in den beiden Ausführungsbeispielen aus Aluminium gefertigt und ohne eine dazwischen liegende Isolieranordnung 16 durch Ultraschallverschweißung miteinander verbunden.

Im Gegensatz zur Darstellung gemäß Figur 1 ist in der rechten Darstellung gemäß Figur 4 der Schwingspulenträger 10 länger ausgebildet und ragt somit mit seinem oberen Ende 20 tiefer in den von der Lautsprechermembran 11 gebildeten Kegel hinein. Am oberen Ende 20 des Schwingspulenträgers 10 ist eine den inneren Querschnitt des Schwingspulenträgers 10 verschließende und gleichfalls aus Aluminium gebildete topfförmige Kappe 21 eingesetzt und verbunden. Um die Verschweißbarkeit der Kappe 21 mit dem Schwingspulenträger 10 in Ultraschallschweißtechnik zu gewährleisten, ist es wesentlich, dass der Rand 22 der Kappe 21, über welchen diese mit dem Innenmantel des Schwingspulenträgers 10 verbunden ist, in die Richtung weist, die der Schwingspule 17 abgewandt ist. Letzteres deshalb, weil nach dem Aufsetzen der Kappe 21 mit dem Rand 22 nach unten der von der Kappe 21 und dem Schwingspulenträger 10 begrenzte Raum für Schweißelektroden nicht mehr zugänglich ist.

Die linke Seite der Darstellung gemäß Figur 4 zeigt eine Staubschutzkappe 21, welche ebenfalls aus Aluminium hergestellt und kalottenförmig geformt ist. Diese Staubschutzkappe 21 ist mit ihrem umlaufenden Flansch 23 mit der Innenseite der Lautsprechermembran 11 durch Ultraschallverschweißung verbunden.

Ist gemäß Figur 3 eine Zentriermembran 15 vorhanden und mit dem Schwingspulenträger 10 oder der Lautsprechermembran 11 verbunden, so wird eine solche Verbindung gemäß dem Stand der Technik allgemein als Klebeverbindung ausgeführt. In Anbetracht der mit solchen Klebeverbindungen verbundenen Temperaturprobleme bei höheren Umgebungstemperaturen wird nun im Zusammenhang mit Figur 5 eine Verbindung zwischen der Zentriermembran 15 und dem Schwingspulenträger 10 oder der Lautsprechermembran 11 angegeben, welche die Temperaturprobleme löst. Sind die beiden letztgenannten Bauteile 10 und 11 mit ihren jeweiligen Oberflächenbereichen 13 oder auch vollständig aus einem ultraschallverschweißbaren Metall hergestellt, so kann die Zentriermembran 15 mit diesen Bauteilen 10 und 11 sehr einfach in Ultraschallschweißung verbunden werden, wenn zumindest die Oberflächenbereiche 13 der Zentriermembran 15, welche mit dem jeweiligen Bauteil 10 oder 11 verbunden sind, ebenfalls aus einem ultraschallverschweißbaren Metall gefertigt sind. Da Zentriermembranen 15 herkömmlich als Textil- oder Kunststoffgeflecht ausgeführt sind, ist die Herstellbarkeit einer ultraschallverschweißbaren Beschichtung auf derartigen Werkstoffen sehr aufwendig und nur mit erheblichem Aufwand realisierbar. Wird hingegen als Werkstoff für die Zentriermembran 15 Metall bzw. ein Metallgeflecht verwendet, kann dieser Werkstoff durch Anwendung von galvanischen Verfahren sehr einfach mit einem anderen ultraschallverschweißbaren Metall, beispielsweise mit dem Metall des Schwingspulenträgers 10, beschichtet werden. Wenngleich eine solche galvanische Beschichtung mit guter Haftung auf der Zentriermembran 15 herstellbar ist, sind derartige Beschichtungsverfahren aus Gründen des Umweltschutzes nicht unbedenklich. Wesentlich vorteilhafter ist es daher, die Verbindung von Zentriermembran 15 und ultraschallverschweißbarer Metallbeschichtung so auszuführen, wie es nachfolgend näher ausgeführt wird.

Da herkömmlich ausgebildete Zentriermembranen 15 eine gewellte Kontur aufweisen, ist es geläufig, diese Kontur durch Ausführung eines Prägeschritts auszubilden. Wird bei diesem Prägeschritt ein dünner und aus ultraschallverschweißbarem Metall bestehender Streifen mit in das Prägewerkzeug eingelegt, durchfließt bzw. durchdringt das Metall des Streifens das Geflecht der Zentriermembran 15 unter dem Druck des Prägewerkzeuges. Ist dieser Vorgang abgeschlossen, ist ein Zustand erreicht, der in Figur 5a schematisch veranschaulicht ist. Deutlich ist dieser Darstellung entnehmbar, dass nach dem Prägen der Zentriermembran 15 der Bereich des Streifens 24, welcher der Zentriermembran 15 zugewandt ist, die Geflechtöffnungen 25 in der Zentriermembran 15 durchdringt. Durchdringen Bereiche des Streifens 24 die Geflechtöffnungen 25 in der Zentriermembran 15, ist eine Verbindung zwischen den beiden Teilen 15 und 24 gegeben, die es erlaubt, beide Teile als Einheit anzusehen. Soll eine aus den beiden Teilen 15 und 24 gebildete Einheit mit dem Schwingspulenträger 10 oder der Lautsprechermembran 11 ultraschallverschweißt werden, ist es wesentlich, dass die Zentriermembran 15 mit der Oberflächenseite an den Schwingspulenträger 10 oder an die Lautsprechermembran 11 angesetzt wird, die dem Streifen 24 abgewandt ist. Dies deshalb, weil die Bereiche des Streifens 24, welche die Geflechtöffnungen 25 durchdringen, allein noch nicht geeignet sind; die Zentriermembran 15 unter mechanischer Belastung dauerhaft beispielsweise mit dem Schwingspulenträger 10 zu verbinden. Die gewünschte hohe mechanische Festigkeit zwischen der Zentriermembran 15 und dem Schwingspulenträger 10 bzw. der Lautsprechermembran 11 wird erst dann erreicht, wenn die Zentriermembran 15 zwischen dem Streifen 24 und dem Schwingspulenträger 10 bzw. der Lautsprechermembran 11 angeodnet ist und die Bereiche des Streifens 24, welche die Geflechtöffnungen 25 durchdringen, mit dem Schwingspulenträger 10 oder der Lautsprechermembran 11 ultraschallverschweißt sind. Letzteres ist- in Figur 5b für eine Verbindug zwischen der Lautsprechermembran 11 und der Zentriermembran 15 schematisch gezeigt.

Eine besonders stabile Befestigung zwischen der Zentriermembran 15 und dem jeweiligen Bauteil 10 oder 11 des Lautsprechers ist dann ausführbar, wenn während des Prägens der Zentriermembran 15 der in das Werkzeug eingelegte Streifen 24 mittels Ultraschall erweicht wird. Dieses Erweichen kann auch nach dem Verbinden der Zentriermembran 15 mit dem Streifen 24 im Anschluss an den Prägeschritt ausgeführt werden. In beiden Fällen durchdringt bei entsprechender Gestaltung des Werkzeuges bzw. der Ultraschallschweißanordnung das Metall des Streifens 24 die Geflechtöffnungen 25 dergestalt, dass sich auch an der dem Streifen 24 abgewandten Seite der Zentriermembran 15 ein durchgängig dünner Metallfilm 26 bildet. Letzteres ist schematisch in Figur 5c gezeigt. Da der Metallfilm 26 und der verbleibende Streifen 24 etwa gleiche Dicke haben, ist es für die Verschweißung mit der Lautsprechermembran 11 oder dem Schwingspulenträger 10 gleichgültig, ob dazu der Metallfilm 26 oder der Streifen 24 verwendet wird.

Die im Zusammenhang mit den Figuren 5a bis 5c besprochene Zentriermembran 15 ist zum Beispiel als Stahldrahtgeflecht ausgebildet. Die Dicke des Drahtes beträgt etwa 0,1 mm. Die Zentriermembran 15 kann aber auch aus einem Nichtmetall gefertigt sein. Bei Verwendung nichtmetallischer Werkstoffe sollte das Verfahren aber so modifiziert werden, dass kein Streifen verwendet wird, der durch die Geflechtöffnungen gepresst wird. Statt dessen sollte bei den aus einem nichtmetallischen Werkstoff gebildeten Zentriermembranen 15 der Rand der Zentriermembran 15, welcher zur Verbindung mit der Lautsprechermembran 11 bzw. dem Schwingspulenträger 10 verbunden werden soll, von einer in etwa u-förmig gebogenen Einfassung 27 aus ultraschallverschweißbarem Metall eingefasst werden. Letzeres ist in Figur 5d gezeigt. Die in Figur 5d gezeigte Einfassung 27 wird dadurch gebildet, dass ein L-förmiges Winkelstück um den Rand 28 der Zentriermembran 15 gebogen ist, so dass nach dem Biegen zwei Schenkel 29 und 30 der u-förmigen Einfassung den Rand 28 einklemmen. Sind die Oberflächen der Einfassung 27, welche an der Zentriermembran 15 anliegen, aufgerauht ausgebildet oder mit Vorsprüngen (nicht dargestellt) versehen, die nach dem Umbiegen in die Zentriermembran 15 eindringen, ist eine stabile Verbindung der Einfassung 27 mit der Zentriermembran 15 geschaffen. Zur zusätzlichen Verfestigung der Verbindug kann die Einfassung 27 zusammen mit der Zentriermembran 15 auch noch mit einer etwa stufenförmig ausgebildeten Prägesicke (nicht dargstellt) versehen sein.

Ergänzend sei in diesem Zusammenhang darauf hingewiesen, dass bei der Verwendung der Einfassung 27 die Zentriermembran 15 nicht notwendig aus einem durchbrochenen Geflecht gebildet sein muss. Auch ist die Einfassung 27 nicht auf Zentriermembranen 15 aus Nichtmetall beschränkt, sondern kann auch bei Zentriermembranen 15 aus Metall verwendet werden.

Die Verbindung zwischen der mit einer Einfassung 27 versehenen Zentriermembran 15 und beispielsweise der Lautsprechermembran 11 wird so realisiert, dass der Schenkel 30 der Einfassung 27 auf einen als Gegenelektrode dienenden Amboss 31 aufgelegt wird. Zum Verschweißen wird dann die Sonotrode 32 auf die Innenseite 33 der Lautsprechermembran 11 so aufgesetzt, dass die Lautsprechermembran 11, die Schenkel 29 und 30 der Einfassung 27 sowie der Rand 28 gegen den Amboss 31 gedrückt werden. Wird in diesem Zustand die Ultraschallschweißung ausgeführt, verbindet sich der Schenkel 29 der Einfassung 27 mit der Lautsprechermembran 11. Ist dabei die verwendete Zentriermembran 15 aus einem durchbrochenen Geflecht gebildet, durchdringt das Metall der Einfassung 27 die Geflechtöffnungen 25 (in Figur 5d nicht gezeigt) und verbindet so die beiden Schenkel 29 und 30 durch die Zentriermembran 15 hindurch.

Obwohl die im Zusammenhang mit den Figuren 5a bis 5d erörterten Ausführungsbeispiele nur die Verbindung zwischen der Zentriermembran 15 und der Lautsprechermembran 11 bzw. dem Schwingspulenträger 10 betreffen, können die dort gezeigten Maßnahmen auch zur Verbindung zwischen der Zentriermembran 15 und dem Lautsprecherkorb (nicht dargestellt) genutzt werden.

## Patentansprüche

1. Lautsprecher, mit einer Lautsprechermembran (11) und mit einem Schwingspulenträger (10),
**dadurch gekennzeichnet,**
- dass zumindest ein Oberflächenbereich (13.1) eines ersten Bauteils des Lautsprechers und zumindest ein Oberflächenbereich (13.2) eines zweiten Bauteils des Lautsprechers aus Metallen gebildet sind, die miteinander durch Ultraschallverschweißung verbindbar sind, und
- dass das erste und zweite Bauteil mit ihren jeweiligen Oberflächenbereichen (13.1, 13.2) miteinander ultraschallverschweißt sind,
- dass das erste Bauteil des Lautsprechers entweder der Schwingspulenträger (10) oder die Lautsprechermembran (11) ist,
- dass das zweite Bauteil des Lautsprechers entweder der Schwingspulenträger (10) oder eine Zentriermembran (15) ist, und
- dass das jeweilige erste Bauteil mit einem andersnamigen zweiten Bauteil des Lautsprechers verbunden ist.

2. Lautsprecher mit einer Lautsprechermembran (11) und mit einem Schwingspulenträger (10),
**dadurch gekennzeichnet,**
- dass zumindest ein Oberflächenbereich (13.1) eines ersten Bauteils des Lautsprechers und zumindest ein Oberflächenbereich (13.2) eines zweiten Bauteils des Lautsprechers aus Metallen gebildet sind, die miteinander durch Ultraschallverschweißung verbindbar sind und
- dass das erste und das zweite Bauteil mit ihren jeweiligen Oberflächenbereichen (13.1, 13.2) miteinander ultraschallverschweißt sind,
- dass das erste Bauteil des Lautsprechers der Schwingspulenträger (10) oder die Lautsprechermembran (11) ist,
- dass das zweite Bauteil des Lautsprechers eine Isolieranordnung (16) ist, welche jeweils aus einer Lage eines Isolators (18) gebildet ist, und welche an der Seite, welche dem metallbeschichteten Oberflächenbereich (13.2) abgewandt ist, eine weitere ebenfalls ultraschallverschweißbare Metallbeschichtung (19.2) aufweist und
- dass die Metallbeschichtung (19.2) des jeweiligen Isolators (18) mit einem ebenfalls aus ultraschallverschweißbarem Metall bestehenden Oberflächenbereich (13.4) eines Lautsprecherteils, das von dem jeweils ersten Bauteil verschieden ist, durch Ultraschallverschweißung verbunden ist.

3. Lautsprecher nach Anspruch 1,
**dadurch gekennzeichnet**, dass zumindest das erste Bauteil des Lautsprechers vollständig aus einem ultraschallverschweißbaren Metall gebildet ist.

4. Lausprecher nach Anspruch 2,
**dadurch gekennzeichnet**, dass die Isolieranordnung (16) eine Keramikschicht als Isolator (18) aufweist.

5. Lautsprecher nach Anspruch 2,
**dadurch gekennzeichnet**, dass die Isolieranordnung (16) eine Polyimidschicht als Isolator (18) aufweist.

6. Lautsprecher nach Anspruch 1,
**dadurch gekennzeichnet**, dass, wenn daß zweite Bauteil die Zentriermembran (15) ist, der Bereich der Zentriermembran (15), welcher zur Verbindung mit einem ersten Bauteil (10, 11) des Lautsprechers vorgesehen ist, eine ultraschallverschweißbare Metallschicht aufweist, die zumindest an einer Oberflächenseite der Zentriermembran (15) aufliegt und in der Zentriermembran (15) vorgesehene Geflechtöffnungen (25) durchdringt.

7. Lautsprecher nach Anspruch 1,
**dadurch gekennzeichnet**, dass, wenn das zweite Bauteil die Zentriermembran (15) ist, der Bereich der Zentriermembran (15), welcher zur Verbindung mit einem ersten Bauteil (10, 11) des Lautsprechers vorgesehen ist, eine Einfassung (27) aus ultraschallverschweißbarem Metall aufweist, welche den Rand (28) der Zentriermembran (15) ummantelt.

## Claims

1. A loudspeaker, having a loudspeaker diaphragm (11) and having a voice coil support (10),
**characterised in that**
- at least one surface region (13.1) of a first component of the loudspeaker and at least one surface region (13.2) of a second component of the loudspeaker are made from metals which can be connected to one another by ultrasonic welding,
**and in that**
- the first and second components can be ultrasonically welded to one another by their respective surface regions (13.1, 13.2),
**in that**
- the first component of the loudspeaker is either the voice coil support (10) or the loudspeaker diaphragm (11),
**in that**
- the second component of the loudspeaker is either the voice coil support (10) or a centring diaphragm (15),
**and in that**
- the respective first component is connected to a second component of the loudspeaker that has another name.

2. A loudspeaker having a loudspeaker diaphragm (11) and having a voice coil support (10),
**characterised in that**
- at least one surface region (13.1) of a first component of the loudspeaker and at least one surface region (13.2) of a second component of the loudspeaker are made from metals which can be connected to one another by ultrasonic welding,
**and in that**
- the first and the second components can be ultrasonically welded to one another by their respective surface regions (13.1, 13.2),
**in that**
- the first component of the loudspeaker is the voice coil support (10) or the loudspeaker diaphragm (11),
**in that**
- the second component of the loudspeaker is an insulating system (16), which in each case is formed from a layer of an insulator (18), and which comprises another metal coating (19.2) that can also be ultrasonically welded at the side faced away from the metal-coated surface region (13.2),
**and in that** the metal coating (19.2) of the respective insulator (18) is connected by ultrasonic welding with a surface region (13.4), also made from a metal that can be ultrasonically welded, of a loudspeaker part which is different from the respective first component.

3. A loudspeaker according to Claim 1,
**characterised in that** at least the first component of the loudspeaker is made completely of a metal that can be ultrasonically welded.

4. A loudspeaker according to Claim 2,
**characterised in that** the insulating system (16) comprises a ceramic layer as the insulator (18).

5. A loudspeaker according to Claim 2,
**characterised in that** the insulating system (16) comprises a polyimide layer as the insulator (18).

6. A loudspeaker according to Claim 1,
**characterised in that,** if the second component is the centring diaphragm (15), the region of the centring diaphragm (15) which is intended for connection with a first component (10, 11) of the loudspeaker comprises a metal layer that can be ultrasonically welded, which lies at least on one surface side of the centring diaphragm (15) and penetrates mesh apertures (25) provided in the centring diaphragm (15).

7. A loudspeaker according to Claim 1,
**characterised in that,** if the second component is the centring diaphragm (15), the region of the centring diaphragm (15) which is intended for connection with the first component (10, 11) of the loudspeaker comprises a border (27) made of metal that can be ultrasonically welded, which sheathes the edge of the centring diaphragm (15).

## Revendications

1. Haut-parleur avec une membrane (11) et un support de bobine d'oscillation (10),
**caractérisé en ce que**,
- au moins une zone superficielle (13.1) d'un premier composant du haut-parleur et au moins une zone superficielle (13.2) d'un deuxième composant du haut-parleur sont réalisées en métal, susceptible d'être reliées entre elles par soudage par ultrasons,
- le premier et le deuxième composant sont soudés par ultrasons l'un à l'autre par leurs zones superficielles respectives (13 .1, 13.2),
- le premier composant du haut-parleur est soit le support de bobine (10) soit une membrane du haut-parleur (11),
- le second composant du haut-parleur est, ou bien le support de la bobine (10) ou une membrane de centrage (15),
- le premier de ces composants est relié à un autre deuxième de ces composants du haut-parleur.

2. Haut-parleur avec une membrane de haut-parleur (11) et un support de bobine d'oscillation (10),
**caractérisé en ce que**,
- au moins une zone superficielle(13.1) d'un premier composant du haut-parleur et au moins une zone superficielle (13.2) d'un deuxième composant du haut-parleur sont réalisées en un métal susceptible de les relier entre elles par soudage par ultrasons,
- le premier et le deuxième composant sont soudés par ultrasons l'un à l'autre par leurs zones superficielles respectives (13.1, 13.2),
- le premier composant du haut-parleur est soit le support de bobine oscillante (10) soit la membrane du haut-parleur (11),
- le deuxième composant du haut-parleur est un dispositif d'isolation (16) formé à partir d'une couche d'isolateur (18) et qui, sur sa face opposée à la zone superficielle (13.2), reçoit un autre revêtement métallique (19.2) également soudable par ultrasons,
- le revêtement métallique (19.2) de l'isolateur correspondant (18) est relié à une zone superficielle (13.4) constituée d'un métal également soudable par ultrasons, d'une pièce d'un haut-parleur différente du premier composant correspondant.

3. Haut-parleur suivant la revendication 1,
**caractérisé en ce que**
le premier composant au moins est constitué entièrement d'un métal soudable par ultrasons.

4. Haut-parleur suivant la revendication 2,
**caractérisé en ce que**
le dispositif d'isolation (16) présente comme isolateur (18), une couche de céramique.

5. Haut-parleur suivant la revendication 2,
**caractérisé en ce que**
le dispositif d'isolation (16) présente comme isolateur (18) une couche de polyimide.

6. Haut-parleur suivant la revendication 1,
**caractérisé en ce que**
si le deuxième composant est la membrane de centrage 15, la zone de cette membrane de centrage 15 prévue pour être reliée au premier composant (10, 11) du haut-parleur, présente une couche métallique soudable par ultrasons, qui est appliquée au moins sur une face superficielle de la membrane de centrage (15) et qui diffuse dans des orifices (25) d'un tissu équipant la membrane de centrage (15).

7. Haut-parleur suivant la revendication 1,
**caractérisé en ce que**
si le deuxième composant est la membrane de centrage (15), la zone de cette membrane de centrage (15) prévue destinée à être reliée au premier composant (10, 11) du haut-parleur, possède une bordure (27) en métal soudable par ultrasons, qui entoure le bord (28) de la membrane de centrage (15).
